# EUROPÄISCHE PATENTSCHRIFT

(11) **EP 2 464 193 B1**
(45) Veröffentlichungstag und Bekanntmachung des Hinweises auf die Patenterteilung: **02.03.2016**
(21) Anmeldenummer: 11192438.7
(22) Anmeldetag: 07.12.2011
(51) Int. Cl.: H05B 3/06

(54) **Heizelement, System aus einem Heizelement und einem ein zu erhitzendes Medium enthaltendes Gehäuse sowie Verfahren zum Betreiben beziehungsweise zum Herstellen eines Heizelements**
Heating element, system comprising a heating element and a housing containing a medium to be heated and method for operating or producing a heating element
Elément chauffant, système constitué d'un élément chauffant et d'un boîtier comprenant un milieu devant être chauffé et procédé de fonctionnement ou de fabrication d'un élément chauffant

(30) Priorität: 08.12.2010 DE 102010062625
(43) Veröffentlichungstag der Anmeldung: 13.06.2012
(73) Patentinhaber: Eichenauer Heizelemente GmbH & Co. KG, 76870 Kandel (DE)
(72) Erfinder: Müller, Andreas, 76764 Rheinzabern (DE); Schulze, Marc, 67251 Freimersheim (DE)
(74) Vertreter: Hofstetter, Schurack & Partner

(56) Entgegenhaltungen:
- DE-A1- 19 823 506
- FR-A1- 2 690 808
- JP-A- 1 159 989
- US-A- 5 925 276
- US-B1- 6 483 086
- US-B1- 7 288 749

## Beschreibung

Die vorliegende Erfindung betrifft ein Heizelement mit mindestens einem PTC (Positive Temperature Coefficient)-Element und einem Aufnahmegehäuse, wobei das Aufnahmegehäuse das mindestens eine PTC-Element zumindest bereichsweise umschließt. Sie betrifft überdies ein System aus einem derartigen Heizelement sowie einem ein zu erhitzendes Medium enthaltendes Gehäuse sowie ein Verfahren zum Herstellen und ein Verfahren zum Betreiben eines entsprechenden Heizelements.

Heizelemente mit einem PTC-Element sind beispielsweise bekannt aus der EP 0 340 550 B1 oder der DE 85 03 272 U1. Derartige Heizelemente werden zur Erwärmung beziehungsweise zur Warmhaltung von flüssigen, festen beziehungsweise gasförmigen Stoffen verwendet. Ebenso dienen sie der Beheizung von Körpern in unterschiedlichen geometrischen Formen und Legierungen. Sie werden beispielsweise eingesetzt in Wachsenthaarungsgeräten, Gesichtssaunen, Reisebügeleisen, Massagegeräten, Warmhalteplatten, Kaffeecontainern, medizinischen Geräten, Laminatoren, Haarpflegegeräten, Schaltschrankbeheizungen und vielen weiteren Geräten.

Bei Verwendung derartiger Heizelemente zur Erhitzung von Flüssigkeiten, wie beispielsweise Öl in der Ölwanne eines Kompressors, ist es bekannt, in dem das zu erhitzende Medium enthaltenden Gehäuse eine röhrenartige Aussparung zu integrieren, in das ein derartiges Heizelement montiert wird. Die Herstellung eines derartigen Gehäuses ist jedoch aufwändig und daher kostenintensiv. Weiterhin muss die Beheizung des Gehäuses schon bei seiner Herstellung konstruktiv vorgesehen werden. Eine Nachrüstung ist so nicht mehr möglich

Aus der US 3,835,290 A ist eine Heizvorrichtung zum Beheizen von Öl in einem Kraftfahrzeug bekannt. Diese umfasst einen ringförmigen Permanentmagneten mit zentraler Öffnung. Der ringförmige Magnet ist allerdings auf einer Basiseinheit aufgebracht, wobei nur die Basiseinheit mit dem zu beheizenden Maschinengehäuse in Kontakt tritt. Zum Heizen werden Spulen mit einem geeigneten elektrischen Widerstand verwendet. Die erzeugte Wärme wird über die Basiseinheit an das Maschinengehäuse abgegeben. Das Gehäuse der Heizeinrichtung wird aus einem hufeisenförmigen Magneten gebildet. Ein weiterer Stabmagnet erstreckt sich aus der Öffnung des Ringmagneten heraus bis zur inneren Gehäuseoberseite. Das Gehäuse wird so magnetisch zusammengehalten. Die Heizvorrichtung ist an eine Steckdose anzuschließen und nicht für eine Versorgung aus einem Fahrzeugnetz ausgelegt.

Aus der US 5,524,792 A ist eine Düse für Getränke mit einer Vorrichtung zum Heizen beschrieben. Diese weist ein PTC-Element auf. Sie dient insbesondere zum Trocknen einer gemischten Flüssigkeit, die beispielsweise an der inneren Oberfläche der Düse anliegt.

Die US 32,643 E betrifft eine Heizvorrichtung, die magnetisch extern an einer Ölwanne eines Automobils angebracht werden kann. Sie ist mit einem Anschluss an eine Steckdose anzuschließen. Bei dem Magneten handelt es sich um einen rechteckigen Permanentmagneten. Der Magnet selbst ist nicht in direktem Kontakt mit der Ölwanne, sondern ist durch eine Wärmeübertragungsplatte mit ihr verbunden. Zum Heizen wird ein Heizdraht verwendet.

Die US 4,352,008 A betrifft eine Heizvorrichtung zum Heizen von Gehäusen, in denen elektrische Geräte untergebracht sind, und dient zur Beseitigung von Kondenswasser. Es sind Radiator-Kühlrippen vorgesehen, um die Wärme zu verteilen. Zur Erzeugung der Wärme dient ein PTC-Element. Die Vorrichtung ist über einen Haltemagneten an dem Gehäuse befestigbar. Zwischen dem PTC-Element und einer Basisplatte, an der die Kühlrippen angebracht sind, ist ein Kontaktkörper vorgesehen. Dieser kann als Abschnitt eines extrudierten Profilmaterials gebildet sein.

Die JP 1 159 989 A beschreibt ein Heizelement mit einem PTC-Element auf Polymerbasis. Eine isolierende Folie aus schlecht wärmeleitendem Polyester umschließt das PTC-Element zu drei Seiten hin. Auf einer dem PCT-Element abgewandten Seite des Heizelements ist eine Schicht aus einer magnetischen Substanz vorgesehen. Mittels dieser Schicht wird das Heizelement in einen metallischem Bereich eines Gehäuses einer Klimaanlage befestigt. Über eine der magnetischen Schicht abgewandte Oberfläche des PTC-Elements erfolgt hierbei der Wärmeeintrag in einen von einem Gebläse der Klimaanlage erzeugten Luftstrom.

Die FR 2 690 808 A1 beschreibt ein Heizelement mit einer Heizkordel, welche in einem Tragprofil aufgenommen ist. Das Tragprofil umfasst zwei Flügel, welche der Anbringung des Tragprofils an einem Objekt dienen, wobei die Flügel hierfür Magnetstreifen aufweisen. So kann über die Flügel das Tragprofil an einem ferromagnetischen Objekt befestigt werden.

Die US 6 483 086 B1 beschreibt eine Enteisungsvorrichtung, welche aus einer mehrschichtigen, flexiblen Matte besteht. Eine erste Lage aus Gummi oder Plastik wird hierzu mit einer zu enteisenden Oberfläche in Kontakt gebracht. Auf dieser ersten Lage können flache Magnete angeordnet sein.

Die US 5 925 276 A beschreibt ein Heizelement mit Elektroden, welche in eine leitfähige, polymere Zusammensetzung eingebettet sind, welche ein Widerstandselement bereitstellt. Dieser Heizkem ist von einer Hülle aus einem Polymer umgeben.

Die DE 198 23 506 A1 beschreibt eine Heizmanschette mit einer Außenwand, an der eine Isolierschicht angeordnet ist. Ein Teil einer Innenseite der Isolierschicht ist von einer Widerstandsmasse bedeckt, welche als PTC-Element ausgebildet sein kann. Die Widerstandsmasse umfasst ein Gitter aus einem elektrisch nicht leitenden Material, dessen Fäden mit einer Schicht aus einem elektrisch leitenden Polymer bedeckt sind.

Die US 7 288 749 B1 beschreibt ein elektrisches Heizelement mit einem Band aus kristalliner Metallfolie, deren Dicke geringer ist als 100 µm. Dieses Band ist zwischen zwei Lagen aus einem elektrisch isolierenden Material angeordnet, wobei zwei zusätzliche Magnetlagen aus einem flexiblen Gummimaterial vorgesehen sein können, zwischen welchen das Band angeordnet ist.

Die der vorliegenden Erfindung zugrunde liegende Aufgabe besteht deshalb darin, ein gattungsgemäßes Heizelement derart weiterzubilden, dass der Aufwand zum Erhitzen eines Mediums reduziert werden kann. Sie betrifft überdies die Bereitstellung eines entsprechenden Herstellungsverfahrens für ein derartiges Heizelement. Dabei soll das Heizelement auch noch nach Fertigstellung des zu beheizenden Gegenstandes an diesen anbringbar sein.

Diese Aufgaben werden gelöst durch ein Heizelement mit den Merkmalen von Patentanspruch 1, ein System aus einem Heizelement und einem zu erhitzenden Medium enthaltendes Gehäuse mit den Merkmalen von Patentanspruch 12, ein Verfahren zum Betreiben eines Heizelements gemäß Patentanspruch 13 sowie ein Verfahren zum Herstellen eines Heizelements gemäß Patentanspruch 14.

Der vorliegenden Erfindung liegt zunächst die Erkenntnis zugrunde, dass auf das Vorsehen einer röhrenartigen Aussparung in dem Gehäuse verzichtet werden kann, wenn die mechanische Befestigung des Heizelements an dem Gehäuse mittels eines Permanentmagneten erfolgt, der gleichzeitig auch zur Übertragung der Heizleistung vom Heizelement zum Gehäuse dient. Dabei ist das Aufnahmegehäuse derart ausgebildet, dass die Heizieistung des PTC-Elements überwiegend, das heißt zumindest 51 %, bevorzugt zumindest 75%, noch bevorzugter zumindest 90%, über den Magneten an die äußere Oberfläche des das zu erhitzende Medium enthaltenden Gehäuses abgebbar ist und bei der Beheizung des zu erhitzenden Mediums die Wärmeübertragung überwiegend über den Magneten erfolgt.

Durch die Verwendung eines Magneten braucht keine röhrenartige Aussparung in dem Gehäuse, das die zu erhitzende Flüssigkeit enthält, mehr vorgesehen werden. Die Befestigung eines erfindungsgemäßen Heizelements an dem Gehäuse kann nachträglich, bei geringstem Aufwand und ohne Hilfsmittel erfolgen. Dadurch, dass das Aufnahmegehäuse entsprechend ausgebildet ist und der Magnet metallisch ist, ist eine ausreichende Wärmeübertragung gewährleistet. Darüber hinaus kann der Magnetwerkstoff so ausgerüstet sein, dass seine Wärmeleitfähigkeit ausreichend hoch ist. Als Magnetwerkstoff werden daher bevorzugt SmCo- oder NdFeB-Legierungen eingesetzt. Das Aufnahmegehäuse weist insbesondere keine Radiatoren auf, um gezielt die Heizleistung über die Magneten an die äußere Oberfläche des das zu erhitzende Medium enthaltenden Gehäuses zu leiten. Der nicht vom Magneten bedeckte Teil des Aufnahmegehäuses kann eine Wärmeisolationsschicht aufweisen, die sicherstellt, dass der überwiegende Teil der Heizleistung des PTC-Elements an den Magneten übertragen wird. Hierdurch lassen sich hohe Wirkungsgrade bei besonders kleinem Bauraum realisieren.

Dadurch, dass die Wärmeübertragung überwiegend über den Magneten erfolgt, kann das Aufnahmegehäuse sehr einfach ausgestaltet werden, insbesondere ist keine geometrische Anpassung an das das Medium enthaltende Gehäuse erforderlich.

Diese Erfindung wird auch nicht nahegelegt durch die DE 1 613 161 U1, die eine elektrische Warnvorrichtung für Brennstoffbehälter an Fahrzeugen betrifft. Dort wird zur Anzeige einer vorbestimmten Restmenge eines Tankinhalts ein elektrischer Heißleiter innerhalb der Tankflüssigkeit mit einer Warnlampe außerhalb des Behälters gekoppelt, wobei der elektrische Heißleiter auf einer Unterlage befestigt ist, die mittels eines Permanentmagneten an der tiefster Stelle der inneren Wandung des Brennstoffbehälters fest haftet. Diese bekannte Vorrichtung betrifft keine Heizvorrichtung und betrifft überdies die Montage innerhalb eines Behälters. Damit gehen Abdichtungsprobleme einher, die Montage wird mangels Zugänglichkeit erschwert.

Bei der vorliegenden Erfindung ergeben sich keine Abdichtungsprobleme, da das Heizelement von außen an das Gehäuse mit der zu erhitzenden Flüssigkeit angebracht wird. Dies resultiert in einer besonders einfachen Montage. Da das Heizelement nicht mit dem zu erhitzenden Medium in Kontakt tritt, ergibt sich auch kein zusätzlicher Strömungswiderstand. Weiterhin wird das Heizelement von dem zu erhitzenden Medium nicht angegriffen, wodurch sich eine Erhöhung der Lebensdauer des Heizelements ergibt.

Bei einem erfindungsgemäßen Heizelement ist ein nachträglicher Einbau oder ein Austausch des Heizelements problemlos möglich. Ebenfalls ergeben sich keine Probleme durch unterschiedliche Wärmeausdehnungskoeffizienten von Heizelement und dem das zu erhitzende Medium enthaltenden Gehäuse, da sich beide unabhängig voneinander ausdehnen können. Ein Absprengen des Heizelements oder Brüche oder Risse werden daher zuverlässig vermieden.

Bevorzugt ist der mindestens eine Magnet derart mit dem PTC-Element gekoppelt, dass der überwiegende Teil der Heizleistung des PTC-Elements durch den Magneten hindurch, insbesondere senkrecht durch den Magneten hindurch, von dessen erster zu dessen zweiter Kopplungsseite übertragbar ist.

Gemäß einer ersten Ausführungsform ist der mindestens eine Magnet wärmeleitfähig mit dem Aufnahmegehäuse gekoppelt, insbesondere mit dessen Außenseite. Auf diese Weise können die Aufnahmegehäuse weiter verwendet werden, die im Stand der Technik zum Betrieb der "PTC-Heizelemente" verwendet wurden.

Alternativ kann das Aufnahmegehäuse eine Aussparung aufweisen, wobei der mindestens eine Magnet in der Aussparung angeordnet ist und wärmeleitfähig mit dem mindestens einen PTC-Heizelement gekoppelt ist. Dadurch wird die Wärmeübertragung zwischen PTC-Heizelement und dem das zu erhitzende Medium enthaltenden Gehäuse optimiert, da infolge des Wegfallens der Wand des Aufnahmegehäuses in diesem Bereich die Wärmeübertragungsstrecke zwischen PTC-Heizelement und Gehäuse verkürzt ist.

Bevorzugt weist der mindestens eine Magnet eine erste Kopplungsseite zum Koppeln mit dem Aufnahmegehäuse und/oder dem mindestens einen PTC-Element sowie eine zweite Kopplungsseite zum Koppeln mit einem, ein zu erhitzendes Medium enthaltenden Gehäuse, insbesondere mit dessen Außenseite, auf. Dabei ist bevorzugt die erste Kopplungsseite des Magneten sowie die zugeordnete Oberfläche des Aufnahmegehäuses plan ausgebildet. Dadurch ergibt sich eine äußerst gute Wärmeübertragung.

Die zweite Kopplungsseite des mindestens einen Magneten kann an die Oberfläche des das zu erhitzende Medium enthaltenden Gehäuses formangepasst sein. Auf diese Weise wird eine maximale Wärmeübertragungsfläche und damit ein hoher Wirkungsgrad bei der Beheizung des zu erhitzenden Mediums sichergestellt.

Alternativ oder zusätzlich kann der mindestens eine Magnet eine Durchgangsöffnung von der ersten zur zweiten Kopplungsseite aufweisen. Dies ermöglicht einen guten Kontakt und damit einen hohen Wirkungsgrad auch bei nicht ebenen Gehäuseformen, ohne dass mit größerem Aufwand eine Formanpassung zwischen Magnet und Gehäuseoberfläche vorgenommen werden müsste. In diesem Zusammenhang ist es besonders bevorzugt, wenn der mindestens eine Magnet ringförmig ausgebildet ist. Serienmäßig ebene Heizelemente können dadurch gut wärmeleitend mit nicht ebenen, beispielsweise gewölbten Gehäuseoberflächen verbunden werden. Der Magnet kann zur Ausbildung einer formangepassten zweiten Kopplungsseite mindestens zwei Teilmagnete mit jeweils einer zweiten Kopplungsseite umfassen. Insbesondere zur Beheizung von das zu erhitzende Medium enthaltenden Gehäusen, die eine Rohrform aufweisen, ist es bevorzugt, wenn der mindestens eine Magnet oder die mindestens zwei Teilmagnete stabförmig ausgebildet ist. Äußerst bevorzugt sind zwei parallele Stammmagnete in Längsrichtung des Rohrs angeordnet. Die stabförmigen Magnete schließen bevorzugt einen vorgebbaren Winkel ein, der ungleich 180° ist.

Gemäß einer bevorzugten Ausführungsform ist das Aufnahmegehäuse aus einem nichtmagnetischen Metall, insbesondere Aluminium, gefertigt. Dabei ist es besonders bevorzugt, die Kopplung des mindestens einen Magneten mit dem Aufnahmegehäuse und/oder dem PTC-Element durch Verkleben, Verlöten, Verschrauben, Verklemmen und/oder Verpressen herzustellen. Dabei sind die Varianten Verkleben und Verlöten besonders bevorzugt, da durch den Kleber beziehungsweise das Lot Unebenheiten der Verbindungsflächen ausgeglichen werden können, wodurch sich eine sehr gute Wärmeleitung realisieren lässt. Bei einem Aufnahmegehäuse aus einem magnetischen Metall, kann die Kopplung des Magneten mit dem Aufnahmegehäuse ebenfalls durch die magnetische Anziehungskraft des Magneten erfolgen. Zusätzliche Maßnahmen zur Befestigung des Magneten mit dem Aufnahmegehäuse können daher entfallen. Alternativ kann auch das Aufnahmegehäuse selbst magnetisch sein.

Der Magnet kann für weitere Funktionen verwendet werden. Besonders bevorzugt stellt der mindestens eine Magnet einen Sensor einer Sensorvorrichtung, insbesondere einer Sensorvorrichtung zum Bestimmen eines Füllstands des zu erhitzenden Mediums, dar, wobei er dann bevorzugt mit einem Reed-Schalter gekoppelt wird. Auch lässt sich durch den Magneten eisenhaltiger Abrieb zuverlässig festhalten, was bei Verwendung eines erfindungsgemäßen Heizelements an einer Ölwanne die Gefahr von Motorschäden deutlich reduziert. Zusammenfassend kann daher der Magnet eines erfindungsgemäßen Heizelements auch für weitere Funktionen verwendet werden, so dass Zusatzeinrichtungen eingespart werden können.

Weitere vorteilhafte Ausführungsformen ergeben sich aus den Unteransprüchen.

Die mit Bezug auf das erfindungsgemäße Heizelement vorgestellten bevorzugten Ausführungsformen und deren Vorteile gelten entsprechend, soweit anwendbar, für das erfindungsgemäße System aus einem Heizelement und ein zu erhitzendes Medium enthaltendes Gehäuse sowie für das erfindungsgemäße Verfahren zum Betreiben eines Heizelements und ein erfindungsgemäßes Verfahren zum Herstellen eines Heizelements.

Im Nachfolgenden werden nunmehr Ausführungsbeispiele des erfindungsgemäßen Heizelements unter Bezugnahme auf die beigefügten Zeichnungen näher beschrieben. Es zeigen:
- Fig. 1: in schematischer perspektivischer Darstellung ein erstes Ausführungsbeispiel eines erfindungsgemäßen Heizelements;
- Fig. 2: eine Seitenansicht eines beispielhaft an einer Ölwanne eines Kompressors angebrachten erfindungsgemäßen Heizelements gemäß Fig. 1;
- Fig. 3: in schematischer Darstellung eine Draufsicht auf ein erfindungsgemäßes Heizelement gemäß Fig. 1; und
- Fig. 4: in schematischer Darstellung eine Seitenansicht eines zweiten Ausführungsbeispiels eines erfindungsgemäßen Heizelements.

In den unterschiedlichen Figuren werden für gleiche und gleich wirkende Bauelemente dieselben Bezugszeichen verwendet. Diese werden der Übersichtlichkeit halber nur einmal eingeführt.

Fig. 1 zeigt in schematischer Darstellung ein erstes Ausführungsbeispiel eines erfindungsgemäßen Heizelements 10. Dieses umfasst ein Aufnahmegehäuse 12, in dem ein PTC-Element 14 angeordnet ist. Für einen guten Wärmeübergang ist das PTC-Element in dem Gehäuse verpresst. Das PTC-Element 14 umfasst einen ersten 16 und einen zweiten Anschluss 18 zum Koppeln des PTC-Elements 14 an eine elektrische Stromversorgung, die mit (nicht gezeigten) Kontaktplatten beiderseits eines PTC-Keramik-Bausteins in elektrischer Verbindung stehen. Eine Folie 20 dient der Isolierung zwischen einem Grundelement des PTC-Elements 14, das im Aufnahmegehäuse 12 angeordnet ist, sowie dem Aufnahmegehäuse 12. Das Aufnahmegehäuse 12 ist als Strangpressprofil aus einer Aluminium-Legierung ausgeführt und weist eine ebene Oberfläche 22 auf, auf die mittels eines Klebers 24 ein Magnet 26 aufgebracht ist, der ringförmig ausgebildet ist und eine Durchgangsöffnung 28 aufweist.

Fig. 2 zeigt ein Anwendungsbeispiel eines erfindungsgemäßen Heizelements 10 bei einer Ölwanne 30 eines Kompressors. Aufgrund der ringförmigen Ausbildung des Magneten 26 kann ein optimaler Kontakt zwischen dem Magneten 26 und der Ölwanne 30 hergestellt werden. Wie deutlich zu erkennen ist, ergibt sich überdies der Vorteil, dass durch den Magneten 26 eisenhaltiger Abrieb 32 zuverlässig am Boden der Ölwanne 30 gehalten werden kann und somit nicht mehr schädlich in den Ölkreislauf geraten kann.

Fig. 3 zeigt eine Draufsicht auf das erfindungsgemäße Heizelement 10 gemäß Fig. 1, wobei jedoch die Folie 20 der Übersichtlichkeit halber weggelassen wurde.

Fig. 4 zeigt in schematischer Darstellung ein zweites Ausführungsbeispiel eines erfindungsgemäßen Heizelements 10, bei dem im Aufnahmegehäuse 12 eine Aussparung 34 für den Magneten 26 vorgesehen ist. Auf diese Weise ist der Magnet 26 im Wesentlichen unmittelbar, das heißt bis auf die Folie 20, mit dem PTC-Element 14 gekoppelt. Dadurch lässt sich eine Wärmeübertragung mit einem besonders hohen Wirkungsgrad realisieren.

## Patentansprüche

1. Heizelement (10) mit mindestens einem PTC-Element (14) und einem Aufnahmegehäuse (12), wobei das Aufnahmegehäuse (12) das mindestens eine PTC-Element (14) zumindest bereichsweise umschließt,
wobei das Heizelement (10) weiterhin mindestens einen Magneten (26) umfasst; wobei der mindestens eine Magnet (26) eine erste Kopplungsseite aufweist, die mit dem Aufnahmegehäuse (12) und/oder dem mindestens einen PTC-Element (14) gekoppelt ist, sowie eine zweite Kopplungsseite zum Koppeln mit einer äußeren Oberfläche eines ein zu erhitzendes Medium enthaltenden Gehäuses (30) aufweist,
**dadurch gekennzeichnet,**
**dass** das Aufnahmegehäuse (12) derart ausgebildet ist, dass die Heizleistung des PTC-Elements (14) überwiegend über den Magneten (26) an die äußere Oberfläche des das zu erhitzende Medium enthaltenden Gehäuses (30) abgebbar ist und bei der Beheizung des zu erhitzenden Mediums die Wärmeübertragung überwiegend über den Magneten (26) erfolgt.

2. Heizelement (10) nach Anspruch 1,
**dadurch gekennzeichnet,**
**dass** der mindestens eine Magnet (26) derart mit dem PTC-Element (26) gekoppelt ist, dass der überwiegende Teil der Heizleistung des PTC-Elements (26) durch den Magneten (26) hindurch, insbesondere senkrecht durch den Magneten (26) hindurch, von dessen erster zu dessen zweiter Kopplungsseite übertragbar ist.

3. Heizelement (10) nach einem der Ansprüche 1 oder 2,
**dadurch gekennzeichnet,**
**dass** die zweite Kopplungsseite des mindestens einen Magneten (26) an eine nicht plane Oberfläche des das zu erhitzende Medium enthaltenden Gehäuses (30) formangepasst ist.

4. Heizelement (10) nach einem der vorhergehenden Ansprüche,
**dadurch gekennzeichnet,**
**dass** der mindestens eine Magnet (26) eine Durchgangsöffnung (28) von der ersten zur zweiten Kopplungsseite aufweist.

5. Heizelement (10) nach Anspruch 4,
**dadurch gekennzeichnet,**
**dass** der mindestens eine Magnet (26) ringförmig ausgebildet ist.

6. Heizelement (10) nach einem der vorhergehenden Ansprüche,
**dadurch gekennzeichnet,**
**dass** der Magnet (26) zur Ausbildung einer formangepassten zweiten Kopplungsseite mindestens zwei Teilmagnete mit jeweils einer zweiten Kopplungsseite umfasst.

7. Heizelement (10) nach einem der vorhergehenden Ansprüche,
**dadurch gekennzeichnet,**
**dass** der mindestens eine Magnet (26) oder die mindestens zwei Teilmagnete stabförmig ausgebildet ist/sind.

8. Heizelement (10) nach Anspruch 7,
**dadurch gekennzeichnet,**
**dass** die stabförmigen Teilmagnete einen vorgebbaren Winkel einschließen, der ungleich 180° ist.

9. Heizelement (10) nach einem der Ansprüche vorhergehenden Ansprüche,
**dadurch gekennzeichnet,**
**dass** das Aufnahmegehäuse (12) eine Aussparung (34) aufweist, wobei der mindestens eine Magnet (26) in der Aussparung (34) angeordnet ist und wärmeleitfähig mit dem mindestens einen PTC-Element (14) gekoppelt ist.

10. Heizelement (10) nach einem der vorhergehenden Ansprüche,
**dadurch gekennzeichnet,**
**dass** das Aufnahmegehäuse (12) aus einem nichtmagnetischen Metall, insbesondere Aluminium, gefertigt ist.

11. Heizelement (10) nach einem der vorhergehenden Ansprüche,
**dadurch gekennzeichnet,**
**dass** der mindestens eine Magnet (26) einen Sensor einer Sensorvorrichtung, insbesondere einer Sensorvorrichtung zum Bestimmen eines Füllstands des zu erhitzenden Mediums, darstellt.

12. System aus einem Heizelement (10) nach einem der vorhergehenden Ansprüche und einem ein zu erhitzendes Medium enthaltendes Gehäuse (30).

13. Verfahren zum Betreiben eines Heizelements (10) mit mindestens einem PTC-Element (14) und einem Aufnahmegehäuse (12), wobei das Aufnahmegehäuse (12) das mindestens eine PTC-Element (14) zumindest bereichsweise umschließt, wobei das Heizelement (10) weiterhin mindestens einen Magneten (26) umfasst; wobei der mindestens eine Magnet (26) eine erste Kopplungsseite aufweist, die mit dem Aufnahmegehäuse (12) und/oder dem mindestens einen PTC-Element (14) gekoppelt ist, sowie eine zweite Kopplungsseite zum Koppeln mit einer äußeren Oberfläche eines ein zu erhitzendes Medium enthaltenden Gehäuses (30) aufweist,
**dadurch gekennzeichnet,**
**dass** die Heizleistung des PTC-Elements (14) überwiegend über den Magneten (26) an die äußere Oberfläche des das zu erhitzende Medium enthaltenden Gehäuses (30) abgegeben wird und die Wärmeübertragung überwiegend über den Magneten (26) erfolgt.

14. Verfahren zum Herstellen eines Heizelements (10) mit mindestens einem PTC-Element (14) und einem Aufnahmegehäuse (12),
folgende Schritte umfassend:
a) zumindest bereichsweises Einbringen des mindestens einen PTC-Elements (14) in das Aufnahmegehäuse (12);
b) Bereitstellen mindestens eines Magneten (26); und
c) Koppeln des mindestens eines Magneten (26) mit dem Aufnahmegehäuse (12) und/oder dem mindestens einen PTC-Element (14) über eine erste Kopplungsseite des Magneten (26), welcher eine zweite Kopplungsseite zum Koppeln mit einer äußeren Oberfläche eines ein zu erhitzendes Medium enthaltenden Gehäuses (30) aufweist,
**dadurch gekennzeichnet,**
**dass** das Aufnahmegehäuse (12) derart ausgebildet wird, dass die Heizleistung des PTC-Elements (14) überwiegend über den Magneten (26) an die äußere Oberfläche des das zu erhitzende Medium enthaltenden Gehäuses (30) abgegeben wird und bei der Beheizung des zu erhitzenden Mediums die Wärmeübertragung überwiegend über den Magneten (26) erfolgt.

15. Verfahren nach Anspruch 14,
**dadurch gekennzeichnet,**
**dass** vor Schritt b) der mindestens eine Magnet (26) an eine nicht plane Oberfläche des ein zu erhitzendes Medium enthaltenden Gehäuses (30) formangepasst wird.

## Claims

1. Heating element (10) with at least one PTC element (14) and a receiving housing (12), wherein the receiving housing (12) encloses the at least one PTC element (14) at least in certain areas,
wherein the heating element (10) further includes at least one magnet (26); wherein the at least one magnet (26) has a first coupling side coupled to the receiving housing (12) and/or the at least one PTC element (14) as well as a second coupling side for coupling to an outer surface of a housing (30) containing a medium to be heated,
**characterized in that**
the receiving housing (12) is formed such that the heating power of the PTC element (14) can be provided to the outer surface of the housing (30) containing the medium to be heated predominantly via the magnet (26) and the heat transfer is predominantly effected via the magnet (26) in heating the medium to be heated.

2. Heating element (10) according to claim 1,
**characterized in that**
the at least one magnet (26) is coupled to the PTC element (26) such that the predominant portion of the heating power of the PTC element (26) can be transferred through the magnet (26), in particular perpendicularly through the magnet (26), from the first to the second coupling side thereof.

3. Heating element (10) according to any one of claims 1 or 2,
**characterized in that**
the second coupling side of the at least one magnet (26) is adapted in shape to a non-planar surface of the housing (30) containing the medium to be heated.

4. Heating element (10) according to any one of the preceding claims,
**characterized in that**
the at least one magnet (26) has a passage opening (28) from the first to the second coupling side.

5. Heating element (10) according to claim 4,
**characterized in that**
the at least one magnet (26) is annularly formed.

6. Heating element (10) according to any one of the preceding claims,
**characterized in that**
the magnet (26) includes at least two partial magnets each having a second coupling side for forming a second coupling side adapted in shape.

7. Heating element (10) according to any one of the preceding claims,
**characterized in that**
the at least one magnet (26) or the at least two partial magnets is/are rod-shaped formed.

8. Heating element (10) according to claim 7,
**characterized in that**
the rod-shaped partial magnets include a presettable angle, which is unequal to 180°.

9. Heating element (10) according to any one of the preceding claims,
**characterized in that**
the receiving housing (12) has a recess (34), wherein the at least one magnet (26) is disposed in the recess (34) and is coupled to the at least one PTC element (14) in thermally conductive manner.

10. Heating element (10) according to any one of the preceding claims,
**characterized in that**
the receiving housing (12) is manufactured of a non-magnetic metal, in particular aluminum.

11. Heating element (10) according to any one of the preceding claims,
**characterized in that**
the at least one magnet (26) constitutes a sensor of a sensor device, in particular of a sensor device for determining a filling level of the medium to be heated.

12. System of a heating element (10) according to any one of the preceding claims and a housing (30) containing a medium to be heated.

13. Method for operating a heating element (10) with at least one PTC element (14) and a receiving housing (12), wherein the receiving housing (12) encloses the at least one PTC element (14) at least in certain areas, wherein the heating element (10) further includes at least one magnet (26); wherein the at least one magnet (26) has a first coupling side coupled to the receiving housing (12) and/or the at least one PTC element (14) as well as a second coupling side for coupling to an outer surface of a housing (30) containing a medium to be heated,
**characterized in that**
the heating power of the PTC element (14) is provided to the outer surface of the housing (30) containing the medium to be heated predominantly via the magnet (26) and the heat transfer is predominantly effected via the magnet (26).

14. Method for producing a heating element (10) with at least one PTC element (14) and a receiving housing (12)
comprising the following steps of:
a) introducing the at least one PTC element (14) into the receiving housing (12) at least in certain areas;
b) providing at least one magnet (26); and
c) coupling the at least one magnet (26) to the receiving housing (12) and/or the at least one PTC element (14) via a first coupling side of the magnet (26), which has a second coupling side for coupling to an outer surface of a housing (30) containing a medium to be heated,
**characterized in that**
the receiving housing (12) is formed such that the heating power of the PTC element (14) is provided to the outer surface of the housing (30) containing the medium to be heated predominantly via the magnet (26) and the heat transfer is predominantly effected via the magnet (26) in heating the medium to be heated.

15. Method according to claim 14,
**characterized in that**
before step b), the at least one magnet (26) is adapted in shape to a non-planar surface of the housing (30) containing a medium to be heated.

## Revendications

1. Élément chauffant (10), avec au moins un élément CTP (14) et un boîtier de logement (12), le boîtier de logement (12) entourant le au moins un élément CTP (14) au moins par zones,
l'élément chauffant (10) comprenant en outre au moins un aimant (26), le au moins un aimant (26) présentant une première face de couplage, qui est couplée au boîtier de logement (12) et / ou au au moins un élément CTP (14), ainsi qu'une deuxième face de couplage, destinée au couplage à une surface extérieure d'un boîtier (30) contenant un fluide à chauffer,
**caractérisé en ce**
**que** le boîtier de logement (12) est constitué de telle sorte que la puissance calorifique de l'élément CTP (14) peut être délivrée essentiellement par l'intermédiaire de l'aimant (26) à la surface extérieure du boîtier (30) contenant le fluide à chauffer et que la transmission de chaleur intervient essentiellement par l'intermédiaire de l'aimant (26) lors du chauffage du fluide à chauffer.

2. Élément chauffant (10) selon la revendication 1,
**caractérisé en ce**
**que** le au moins un aimant (26) est couplé à l'élément CTP (26) de telle sorte que la majeure partie de la puissance calorifique de l'élément CTP (26) peut être transmise à travers l'aimant (26), en particulier verticalement à travers l'aimant (26), par sa première à sa deuxième face de couplage.

3. Élément chauffant (10) selon l'une des revendications 1 ou 2,
**caractérisé en ce**
**que** la deuxième face de couplage du au moins un aimant (26) est adaptée en forme à une surface non plane du boîtier (30) contenant le fluide à chauffer.

4. Élément chauffant (10) selon l'une des revendications précédentes,
**caractérisé en ce**
**que** le au moins un aiment (26) présente une ouverture de passage (28) de la première à la deuxième face de couplage.

5. Élément chauffant (10) selon la revendication 4,
**caractérisé en ce**
**que** le au moins un aimant (26) est constitué en forme d'anneau.

6. Élément chauffant (10) selon l'une des revendications précédentes,
**caractérisé en ce**
**que** l'aimant (26) comprend au moins deux aimants d'indexage avec chacun une deuxième face de couplage, pour constituer une deuxième face de couplage adaptée en forme.

7. Élément chauffant (10) selon l'une des revendications précédentes,
**caractérisé en ce**
**que** le au moins un aimant (26) ou les au moins deux aimants d'indexage est / sont constitué(s) en forme de barre.

8. Élément chauffant (10) selon la revendication 7,
**caractérisé en ce**
**que** les aimants d'indexage en forme de barre comprennent un angle prédéfinissable, qui est différent de 180°.

9. Élément chauffant (10) selon l'une des revendications précédentes,
**caractérisé en ce**
**que** le boîtier de logement (12) présente un évidement (34), le au moins un aimant (26) étant agencé dans l'évidement (34) et étant couplé de manière conductible thermiquement au au moins un élément CTP (14).

10. Élément chauffant (10) selon l'une des revendications précédentes,
**caractérisé en ce**
**que** le boîtier de logement (12) est fabriqué dans un métal non magnétique, en particulier dans de l'aluminium.

11. Élément chauffant (10) selon l'une des revendications précédentes,
**caractérisé en ce**
**que** le au moins un aimant (26) représente un capteur d'un mécanisme de capteur, en particulier un mécanisme de capteur destiné à définir un niveau de remplissage du fluide à chauffer.

12. Système constitué d'un élément chauffant (10) selon l'une des revendications précédentes et d'un boîtier (30) contenant un fluide à chauffer.

13. Procédé d'exploitation d'un élément chauffant (10) avec au moins un élément CTP (14) et un boîtier de logement (12), le boîtier de logement (12) entourant le au moins un élément CTP (14) au moins par zones, l'élément chauffant (10) comprenant en outre au moins en outre au moins un aimant (26), le au moins un aimant (26) présentant une première face de couplage, qui est couplée au boîtier de logement (12) et / ou au au moins un élément CTP (14), ainsi qu'une deuxième face de couplage destinée au couplage à une surface extérieure d'un boîtier (30) contenant un fluide à chauffer,
**caractérisé en ce**
**que** la puissance calorifique de l'élément CTP (14) est délivrée essentiellement par l'intermédiaire de l'aimant (26) à la surface extérieure du boîtier (30) contenant le fluide à chauffer et que la transmission de chaleur intervient essentiellement par l'intermédiaire de l'aimant (26).

14. Procédé de fabrication d'un élément chauffant (10) avec au moins un élément CTP (14) et un boîtier de logement (12), comprenant les étapes suivantes consistant à :
a) introduire au moins par zones le au moins un élément CTP (14) dans le boîtier de logement (12) ;
b) mettre à disposition au moins un aimant (26) et
c) coupler le au moins un aimant (26) au boîtier de logement (12) et / ou au au moins un élément CTP (14) par l'intermédiaire d'une première face de l'aimant (26), lequel présente une deuxième face de couplage destinée au couplage à une surface extérieure d'un boîtier (30) contenant un fluide à chauffer,
**caractérisé en ce**
**que** le boîtier de logement (12) est constitué de telle sorte que la puissance calorifique de l'élément CTP (14) est délivrée essentiellement par l'intermédiaire de l'aimant (26) à la surface extérieure du boîtier (30) contenant le fluide à chauffer et que la transmission de chaleur intervient essentiellement par l'intermédiaire de l'aimant (26) lors du chauffage du fluide à chauffer.

15. Procédé selon la revendication 14,
**caractérisé en ce**
**qu'**avant l'étape b), le au moins un aimant (26) est adapté en forme à une surface non plane du boîtier (30) contenant un fluide à chauffer.
